# EUROPÄISCHE PATENTSCHRIFT

(11) **EP 3 712 348 B1**
(45) Veröffentlichungstag und Bekanntmachung des Hinweises auf die Patenterteilung: **12.07.2023**
(21) Anmeldenummer: 20164684.1
(22) Anmeldetag: 20.03.2020
(51) Int. Cl.: E04G 7/30, E04G 7/32

(54) **ANORDNUNG**
ASSEMBLY
AGENCEMENT

(30) Priorität: 20.03.2019 DE 102019107159
(43) Veröffentlichungstag der Anmeldung: 23.09.2020
(73) Patentinhaber: ALTRAD plettac assco GmbH, 58840 Plettenberg (DE)
(72) Erfinder: Blobel, Erhard, 27777 Ganderkesee (DE)
(74) Vertreter: Otten, Roth, Dobler & Partner mbB Patentanwälte

(56) Entgegenhaltungen:
- EP-A1- 0 451 068
- FR-A3- 2 752 593
- JP-A- 2000 179 150

## Beschreibung

Die Erfindung betrifft eine Anordnung gemäß dem Oberbegriff des Anspruchs 1.

Aus der EP 0 351 703 B1 ist eine Anordnung bekannt, welche ein erstes Gerüstbauteil und ein zweites Gerüstbauteil umfasst, wobei das erste Gerüstbauteil einen Träger, einen Anschlusskopf und einen Keil umfasst, wobei der Anschlusskopf einen oberen Kopfteil mit einem oberen Keilkanal und einen unteren Kopfteil mit einem unteren Keilkanal umfasst, wobei zwischen dem oberen Kopfteil und dem unteren Kopfteil ein in Richtung einer Längsachse des Trägers verlaufender Aufnahmeschlitz ausgebildet ist, wobei die Keilkanäle senkrecht zu der Längsachse des Trägers in Richtung einer Hochachse verlaufen und jeweils in den Aufnahmeschlitz münden, wobei das zweite Gerüstbauteil ein Gerüstrohr und einen Vorsprung umfasst, wobei der Vorsprung sich quer zu einer Längsachse des Gerüstrohrs von dieser weg erstreckt und wenigstens eine Öffnung aufweist, wobei bei verbundenen Gerüstbauteilen der Anschlusskopf unter Ausbildung einer lösbaren Verbindung auf den Vorsprung aufgesteckt ist und der Keil durch den oberen Keilkanal, durch eine der Öffnungen des Vorsprungs und durch den unteren Keilkanal gesteckt ist, wobei der Aufnahmeschlitz eine durch einen oberen Kopfteil ausgebildete Decke, einen durch einen unteren Kopfteil ausgebildeten Boden und eine durch das Kopfteil zwischen dem oberen Kopfteil und dem unteren Kopfteil ausgebildete Wand aufweist und wobei sich der Aufnahmeschlitz zu einer von dem Träger abgewandten Stirnseite des Anschlusskopfes öffnet.

JP 2000 179150 A offenbart eine Anordnung, welche ein erstes Gerüstbauteil und ein zweites Gerüstbauteil umfasst.

Es ist Aufgabe der Erfindung, eine Anordnung vorzuschlagen, bei welcher der Vorsprung mit geringem Spiel in dem Aufnahmeschlitz aufgenommen ist und die Kraftübertragung von dem ersten Gerüstbauteil auf das zweite Gerüstbauteil optimiert ist.

Diese Aufgabe wird ausgehend von den Merkmalen des Oberbegriffs des Anspruchs 1 durch die kennzeichnenden Merkmale des Anspruchs 1 gelöst. In den Unteransprüchen sind vorteilhafte und zweckmäßige Weiterbildungen angegeben.

Die erfindungsgemäße Anordnung umfasst ein erstes Gerüstbauteil und ein zweites Gerüstbauteil, gemäß Anspruch 1.

Hierdurch wird eine gewünschte Zentrierwirkung erreicht, so dass das Spiel zwischen den Gerüstbauteilen im zusammengebauten Zustand gering ist. Weiterhin wird hierdurch erreicht, dass das obere Kopfteil vollflächig auf dem Vorsprung aufliegt, so dass der Randbereich des Vorsprungs weniger belastet ist und eine großflächige Kraftübertragung von dem ersten Gerüstbauteil auf das zweite Gerüstbauteil gewährleistet ist. Durch eine derartige Abstimmung des Aufnahmeschlitzes und der Lochscheibe wird trotz eines geringen Spiels ein leichtgängiges Aufschieben des ersten Gerüstbauteils auf das zweite Gerüstbauteil und ein leichtgängiges Trennen des ersten Gerüstbauteils von dem zweiten Gerüstbauteil erreicht.

Insbesondere die Ausbildung der am oberen Kopfteil ausgebildete Decke, und des am unteren Kopfteil ausgebildeten Bodens als eine ausgedehnte Fläche bietet gegenüber z.B. einem abgekanteten oder stranggepressten Profil eine erheblich höhere Stabilität und Flächenlast und erhöht damit die Belastbarkeit des betreffenden Anschlusskopfes. Überdies ist ein Verklemmen von in Hohlräumen eingeschlossenen Fremdkörpern, z.B. Kieselsteine oder Betonresten stark vermindert.

Ein Anstieg des Bodens ist stufenförmig ausgebildet und umfasst wenigstens eine Stufe mit einer schrägstehenden Stirnfläche. Hierdurch ist sichergestellt, dass die Stufe beim Aufschieben des ersten Gerüstbauteils auf den Vorsprung des zweiten Gerüstbauteils keinen Anschlag bildet, welcher die erforderliche Aufschiebekraft sprunghaft vergrößert.

Weitere Einzelheiten der Erfindung werden in der Zeichnung anhand von schematisch dargestellten Ausführungsbeispielen beschrieben.

Hierbei zeigt:
- Figur 1:: eine Seitenansicht einer erfindungsgemäßen Anordnung;
- Figur 2:: eine Schnittansicht der in der Figur 1 gezeigten Anordnung und
- Figur 3:: eine Detailansicht der Figur 1 im Bereich des Aufnahmeschlitzes.

In der Figur 1 ist eine erfindungsgemäße Anordnung 1 in Seitenansicht gezeigt. Diese Anordnung 1 ist in der Figur 2 nochmals in Schnittansicht dargestellt. Die Anordnung 1 umfasst ein erstes Gerüstbauteil 101 und ein zweites Gerüstbauteil 201.

Das erste Gerüstbauteil 101 umfasst einen Träger 102, einen Anschlusskopf 103 und einen Keil 104. Weiterhin umfasst das erste Gerüstbauteil 101 an dem Träger 102 einen weiteren, nicht dargestellten Anschlusskopf und einen weiteren, nicht dargestellten Keil, wobei der weitere Anschlusskopf dem Anschlusskopf 103 gegenüber liegend angeordnet ist. Der Anschlusskopf 103 umfasst einen oberen Kopfteil 105 mit einem oberen Keilkanal 106 und einen unteren Kopfteil 107 mit einem unteren Keilkanal 108. Zwischen dem oberen Kopfteil 105 und dem unteren Kopfteil 107 ist ein in Richtung einer Längsachse L102 des Trägers 102 verlaufender Aufnahmeschlitz 109 ausgebildet.

Die Keilkanäle 106, 108 verlaufen senkrecht zu der Längsachse L102 des Trägers 102 in Richtung einer Hochachse H103 des Anschlusskopfes 103 und münden jeweils in den Aufnahmeschlitz 109.

Das zweite Gerüstbauteil 201, welches als Gerüststiel ausgebildet ist, umfasst ein Gerüstrohr 202 und einen Vorsprung 203, welcher durch eine Lochscheibe 204 gebildet ist. Die Lochscheibe 204 ist mit dem Gerüstrohr 202 verschweißt. Der Vorsprung 203 erstreckt sich quer zu einer Längsachse L202 des Gerüstrohrs 202 von dieser weg und umfasst acht Öffnungen, von welchen eine linke Öffnung 205a und eine rechte Öffnung 205b in der Figur 1 bezeichnet sind. Bei verbundenen Gerüstbauteilen 101, 201 ist der Anschlusskopf 103 zur Ausbildung einer lösbaren Verbindung auf den Vorsprung 203 aufgesteckt und der Keil 104 ist mit einem Mittelbereich 104a zur Verbindung der beiden Gerüstbauteile 101, 201 durch den oberen Keilkanal 106, durch die linke Öffnung 205a des Vorsprungs 203 und durch den unteren Keilkanal 108 gesteckt. Der Aufnahmeschlitz 109 ist durch eine durch den oberen Kopfteil 105 ausgebildete Decke 110, durch einen durch den unteren Kopfteil 107 ausgebildeten Boden 111 und durch eine von dem Anschlusskopf 103 zwischen dem oberen Kopfteil 105 und dem unteren Kopfteil 107 ausgebildete Wand 112 begrenzt. Der Aufnahmeschlitz 109 ist in der Figur 3 nochmals als Detailansicht der Figur 1 gezeigt. Der Aufnahmeschlitz 109 öffnet sich zu einer von dem Träger 102 abgewandten Stirnseite 113 des Anschlusskopfes 103. Hierbei ist die Decke 110 des Aufnahmeschlitzes 109 als plane Auflagefläche 114 ausgebildet und hierbei steigt der Boden 111 zu der Wand 112 hin an. Der Anstieg des Bodens 111 ist stufenförmig ausgebildet und dieser geht mit einer Stufe 115, welche eine schräg stehende Stirnfläche 116 umfasst, von einer unteren Teilfläche 111a des Bodens 111 in eine obere Teilfläche 111b des Bodens 111 über.

Entsprechend nimmt eine Höhe des Aufnahmeschlitzes 106, in Richtung des Trägers 102 betrachtet, von einer ersten Höhe H111a im Bereich der unteren Teilfläche 111a auf eine zweite Höhe h111b im Bereich der oberen Teilfläche 111b ab. In Bezug auf eine Dicke D204 der den Vorsprung 203 bildenden Lochscheibe 204 beträgt die zweite Höhe h111b maximal das 1,3-fache der Dicke D204 und beträgt die erste Höhe h111a maximal das 1,4-fache der Dicke D204. Vorzugsweise ist eine Dicke D204 von 9 mm, eine erste Höhe h111a von 12 mm und eine zweite Höhe h111b von 11 mm vorgesehen. Der Keil 104 ist in den Figuren jeweils in seiner Klemmstellung K104 gezeigt, in welcher dieser den Keilkanal 106 und den Keilkanal 108 durchläuft und zwischen den Keilkanälen 106, 108 durch die erste Öffnung 205a des als Lochscheibe 204 ausgebildeten Vorsprungs 203 geführt ist und maximal in die Öffnung 205a eintaucht, so dass das erste Gerüstteil 101 mit der Stirnseite 113 seines Anschlusskopfes 103 an eine Mantelfläche 202a des Gerüstrohrs 202 herangezogen wird. Durch ein Anheben des Keils 104, welches derart erfolgt, dass ein unteres Ende 104c des Keils in dem Anschlusskopf 103 aus dem unteren Keilkanal 108 und der ersten Öffnung 205a nach oben herausgezogen wird, erfolgt eine Trennung des ersten Gerüstteils 101 von dem zweiten Gerüstteil 201. Hierbei ist der Keil 103 unverlierbar, verschiebbar und verschwenkbar an dem Anschlusskopf 103 des ersten Gerüstteils 101 gehalten.

Insbesondere die Ausbildung der am oberen Kopfteil ausgebildete Decke 110, und des am unteren Kopfteil ausgebildeten Bodens 111 als je eine ausgedehnte Fläche bietet gegenüber z.B. einem abgekanteten oder stranggepressten Profil eine erheblich höhere Stabilität und Flächenlast und erhöht damit die Belastbarkeit des betreffenden Anschlusskopfes.

Dabei sind die Flächen in ihrer Ausdehnung insbesondere über ein vielfaches gegenüber der darin liegenden Querschnittsfläche der Keilkanäle (106, 108) ausgebildet. Diese maximierte Auflagefläche erhöht die Belastbarkeit der Aufnahme des Anschlusskopfes.

Gegenüber einem Anschlusskopf z.B. aus abgekanteten Flachelementen besteht z.B. der Vorteil, dass neben der verbesserten Stabilität und Flächenlast auch keine Fremdkörper, z.B. Kieselsteine oder Betonreste oder dergleichen in die Zwischenräumen gelangen können, welche zu einem verklemmen oder verspannen des Anschlusskopfes mit der aufzunehmenden Lochscheibe führt.

### Bezugszeichenliste:

- 1: Anordnung
- 101: erstes Gerüstbauteil
- 102: Träger
- 103: Anschlusskopf
- 104: Keil
- 104a: Mittelbereich des Keils
- 104c: unteres Ende des Keils
- 105: oberer Kopfteil
- 106: oberer Keilkanal
- 107: unterer Kopfteil
- 108: unterer Keilkanal
- 109: Aufnahmeschlitz
- 110: Decke
- 111: Boden
- 111a: untere Teilfläche des Bodens 111
- 111b: obere Teilfläche des Bodens 111
- 112: Wand
- 113: Stirnseite des Anschlusskopfes 103
- 114: plane Auflagefläche
- 115: Stufe
- 116: schräg stehende Stirnfläche der Stufe

- H103: Hochachse
- K104: Klemmstellung des Keils
- L102: Längsachse des Trägers

- 201: zweites Gerüstbauteil / Gerüststiel
- 202: Gerüstrohr
- 202a: Mantelfläche des Gerüstrohrs
- 203: Vorsprung
- 204: Lochscheibe
- 205a: linke Öffnung der Lochscheibe
- 205b: rechte Öffnung der Lochscheibe

- D204: Dicke der Lochscheibe
- L202: Längsachse des Gerüstrohrs

## Patentansprüche

1. Anordnung (1) umfassend ein erstes Gerüstbauteil (101) und ein zweites Gerüstbauteil (201),
- wobei das erste Gerüstbauteil (101)einen Träger (102), einen Anschlusskopf (103) und einen Keil (104) umfasst,
- wobei der Anschlusskopf (103) einen oberen Kopfteil (105) mit einem oberen Keilkanal (106) und einen unteren Kopfteil (107) mit einem unteren Keilkanal (108) umfasst,
- wobei zwischen dem oberen Kopfteil (106) und dem unteren Kopfteil (108) ein in Richtung einer Längsachse (L102) des Trägers (102) verlaufender Aufnahmeschlitz (109) ausgebildet ist,
- wobei die Keilkanäle (106, 108) senkrecht zu der Längsachse (L102) des Trägers (102) in Richtung einer Hochachse (H103) verlaufen und jeweils in den Aufnahmeschlitz (109) münden,
- wobei das zweite Gerüstbauteil (201) ein Gerüstrohr (202) und einen Vorsprung (203) umfasst, wobei der Vorsprung (203) sich quer zu einer Längsachse (L202) des Gerüstrohrs (202) von dieser weg erstreckt und wenigstens eine Öffnung (205a, 205b) aufweist,
- wobei bei verbundenen Gerüstbauteilen (101, 201) der Anschlusskopf (103) unter Ausbildung einer lösbaren Verbindung auf den Vorsprung (203) aufgesteckt ist und der Keil (104) durch den oberen Keilkanal (106), durch eine der Öffnungen (205a, 205b) des Vorsprungs (203) und durch den unteren Keilkanal (108) gesteckt ist,
- wobei der Aufnahmeschlitz (109) eine durch den oberen Kopfteil (105) ausgebildete Decke (110), einen durch den unteren Kopfteil (107) ausgebildeten Boden (111) und eine durch den Anschlusskopf (103) zwischen dem oberen Kopfteil (105) und dem unteren Kopfteil (107) ausgebildete Wand (112) aufweist und
- wobei sich der Aufnahmeschlitz (109) zu einer von dem Träger (102) abgewandten Stirnseite (113) des Anschlusskopfes (103) öffnet
- wobei die Decke (110) als plane Auflagefläche (114) ausgebildet ist,
- und wobei der Boden (111) zu der Wand (112) hin ansteigt
**dadurch gekennzeichnet,**
**dass** ein Anstieg des Bodens (111) stufenförmig ausgebildet ist, und dieser mit einer Stufe (115), welche eine schräg stehende Stirnfläche (116) umfasst, von einer unteren Teilfläche (111a) des Bodens (111) in eine obere Teilfläche (111b) des Bodens (111) übergeht,
- wobei entsprechend eine Höhe des Aufnahmeschlitzes (106), in Richtung des Trägers (102) betrachtet, von einer ersten Höhe (H111a) im Bereich der unteren Teilfläche (111a) auf eine zweite Höhe (h111b) im Bereich der oberen Teilfläche (111b) abnimmt,
- wobei, in Bezug auf eine Dicke (D204) einer den Vorsprung (203) bildenden Lochscheibe (204), die zweite Höhe (h111b) maximal das 1,3-fache der Dicke (D204) beträgt und die erste Höhe (h111a) maximal das 1,4-fache der Dicke (D204) beträgt.

2. Anordnung nach einem der vorhergehenden Ansprüche, **dadurch gekennzeichnet, dass** die am oberen Kopfteil ausgebildete Decke (110), und der am unteren Kopfteil ausgebildete Boden (111) als eine ausgedehnte Fläche über den gesamten Auflagebereich des Aufnahmeschlitz (109), insbesondere über ein mehrfaches der darin liegenden Querschnittsfläche der Keilkanäle (106, 108), ausgebildet sind.

## Claims

1. Arrangement (1) comprising a first scaffold component (101) and a second scaffold component (201),
- wherein the first scaffold component (101) comprises a carrier (102), a connection head (103) and a wedge (104),
- wherein the connection head (103) comprises an upper head part (105) with an upper wedge channel (106) and a lower head part (107) with a lower wedge channel (108),
- wherein a receiving slot (109) extending in the direction of a longitudinal axis (L102) of the carrier (102) is formed between the upper head part (106) and the lower head part (108),
- wherein the wedge channels (106, 108) extend perpendicularly to the longitudinal axis (L102) of the carrier (102) in the direction of a vertical axis (H103) and in each case open out into the receiving slot (109),
- wherein the second scaffold component (201) comprises a scaffolding tube (202) and a projection (203), wherein the projection (203) extends transversely to a longitudinal axis (L202) of the scaffolding tube (202) away therefrom and has at least one opening (205a, 205b),
- wherein, with the scaffold components (101, 201) connected, the connection head (103) is plugged onto the projection (203) such that a releasable connection is formed and the wedge (104) is plugged through the upper wedge channel (106), through one of the openings (205a, 205b) of the projection (203) and through the lower wedge channel (108),
- wherein the receiving slot (109) has a top (110) formed by the upper head part (105), a base (111) formed by the lower head part (107) and a wall (112) formed by the connection head (103) between the upper head part (105) and the lower head part (107), and
- wherein the receiving slot (109) opens towards an end face (113) of the connection head (103) that faces away from the carrier (102),
- wherein the top (110) is in the form of a flat bearing surface (114),
- and wherein the base (111) rises towards the wall (112),
**characterized**
**in that** a rise of the base (111) is formed in a stepped manner, and, by way of a step (115) which comprises an inclined end face (116), this transitions from a lower part-surface (111a) of the base (111) into an upper part-surface (111b) of the base (111),
- wherein, correspondingly, a height of the receiving slot (106), as seen in the direction of the carrier (102), decreases from a first height (H111a) in the region of the lower part-surface (111a) to a second height (h111b) in the region of the upper part-surface (111b),
- wherein, in relation to a thickness (D204) of a perforated disc (204) which forms the projection (203), the second height (h111b) is at most 1.3 times the thickness (D204) and the first height (h111a) is at most 1.4 times the thickness (D204).

2. Arrangement according to one of the preceding claims, **characterized in that** the top (110) formed on the upper head part and the base (111) formed on the lower head part are formed as an extensive surface over the entire bearing region of the receiving slot (109), in particular over an extent a number of times the area of the cross-sectional surface, situated therein, of the wedge channels (106, 108).

## Revendications

1. Agencement (1) comprenant un premier composant d'ossature (101) et un deuxième composant d'ossature (201),
- le premier composant d'ossature (101) comprenant un support (102), une tête de raccordement (103) et une clavette (104),
- la tête de raccordement (103) comprenant une partie de tête supérieure (105) avec un canal de clavette supérieur (106) et une partie de tête inférieure (107) avec un canal de clavette inférieur (108),
- une fente de réception (109) qui s'étend en direction d'un axe longitudinal (L102) du support (102) étant formée entre la partie de tête supérieure (106) et la partie de tête inférieure (108),
- les canaux de clavette (106, 108) s'étendant perpendiculairement à l'axe longitudinal (L102) du support (102) en direction d'un axe vertical (H103) et débouchant chacun dans la fente de réception (109),
- le deuxième composant d'ossature (201) comprenant un tube d'ossature (202) et une saillie (203), la saillie (203) s'étendant transversalement à un axe longitudinal (L202) du tube d'ossature (202) en s'éloignant de celui-ci et présentant au moins une ouverture (205a, 205b),
- lorsque les composants d'ossature (101, 201) sont reliés, la tête de raccordement (103) étant emboîtée sur la saillie (203) en formant une liaison détachable, et la clavette (104) étant insérée dans le canal de clavette supérieur (106), dans l'une des ouvertures (205a, 205b) de la saillie (203) et dans le canal de clavette inférieur (108),
- la fente de réception (109) présentant un plafond (110) formé par la partie de tête supérieure (105), un fond (111) formé par la partie de tête inférieure (107) et une paroi (112) formée par la tête de raccordement (103) entre la partie de tête supérieure (105) et la partie de tête inférieure (107), et
- la fente de réception (109) s'ouvrant vers un côté frontal (113) de la tête de raccordement (103) détourné du support (102),
- le plafond (110) étant réalisé sous forme de surface d'appui plane (114), et
- le fond (111) montant vers la paroi (112),
**caractérisé en ce que**
une montée du fond (111) est réalisée en forme de gradin, et celui-ci passe avec un gradin (115), qui comprend une surface frontale (116) en oblique, d'une surface partielle inférieure (111a) du fond (111) à une surface partielle supérieure (111b) du fond (111),
- en conséquence, une hauteur de la fente de réception (106), considérée en direction du support (102), diminuant d'une première hauteur (H111a) dans la zone de la surface partielle inférieure (111a) à une deuxième hauteur (h111b) dans la zone de la surface partielle supérieure (111b),
- par rapport à une épaisseur (D204) d'un disque perforé (204) formant la saillie (203), la deuxième hauteur (h111b) étant au maximum de 1,3 fois l'épaisseur (D204) et la première hauteur (h111a) étant au maximum de 1,4 fois l'épaisseur (D204).

2. Agencement selon l'une quelconque des revendications précédentes, **caractérisé en ce que** le plafond (110) formé sur la partie de tête supérieure et le fond (111) formé sur la partie de tête inférieure sont réalisés sous la forme d'une surface étendue sur toute la zone d'appui de la fente de réception (109), notamment sur un multiple de la surface de section transversale des canaux de clavette (106, 108) qui s'y trouvent.
